# EUROPÄISCHE PATENTSCHRIFT

(11) **EP 1 694 471 B1**
(45) Veröffentlichungstag und Bekanntmachung des Hinweises auf die Patenterteilung: **28.03.2007**
(21) Anmeldenummer: 04820805.2
(22) Anmeldetag: 24.11.2004
(51) Int. Cl.: B25D 17/08

(54) **BOHR- UND/ODER SCHLAGHAMMER MIT WERKZEUGAUFNAHME**
DRILLING HAMMER AND/OR PERCUSSIVE HAMMER HAVING A TOOL HOLDING FIXTURE
MARTEAU PERFORATEUR ET/OU MARTEAU PERCUTEUR MUNI D'UN RACCORD D'OUTIL

(30) Priorität: 19.12.2003 DE 10360008
(43) Veröffentlichungstag der Anmeldung: 30.08.2006
(73) Patentinhaber: Wacker Construction Equipment AG, 80809 München (DE)
(72) Erfinder: BERGER, Rudolf, 82031 Grünwald (DE); SCHMID, Wolfgang, 70794 Filderstadt (DE)
(74) Vertreter: Hoffmann, Jörg Peter
(86) Internationale Anmeldenummer: PCT/EP2004/013349
(87) Internationale Veröffentlichungsnummer: WO 2005/063450

(56) Entgegenhaltungen:
- DE-A1- 3 714 679
- DE-A1- 3 716 915
- DE-A1- 4 136 584
- GB-A- 1 505 907
- US-A1- 2003 089 509

## Beschreibung

Die Erfindung betrifft gemäß dem Oberbegriff des Patentanspruchs 1 bzw. 3 eine Vorrichtung für einen Bohr- und/oder Schlaghammer mit einer Werkzeugaufnahme zum Halten eines Werkzeugs und Übertragen eines Drehmoments auf das Werkzeug.

Eine derartige Vorrichtung wird z. B. unter der Markenbezeichnung "SDS-max" angeboten und hat sich in der Praxis bewährt.

In der DE 37 16 915 A1 wird eine derartige Vorrichtung beschrieben. Danach weist ein schlagbohrendes Werkzeug mindestens zwei am Ende des Werkzeugschaftes offen ausmündende Drehmitnahmenuten auf, in die stegförmige Drehmitnehmer einer Werkzeugaufnahme des Bohrhammers eingreifen können. Weiterhin sind in dem Werkzeugschaft zwei beidseitig geschlossene, einander diametral gegenüberliegende Ausnehmungen vorgesehen, in die an der Werkzeugaufnahme vorgesehene Verriegelungskörper eingreifen können.

Das Prinzip einer derartigen bekannten "SDS-max"-Vorrichtung wird nachfolgend anhand von Fig. 1 näher erläutert. Fig. 1 zeigt in Schnittdarstellung das vordere, werkzeugaufnahmeseitige Ende eines bekannten Bohr- und/oder Schlaghammers.

In der oberen Hälfte von Fig. 1 ist ein bekanntes Luftfederschlagwerk in Schlagstellung gezeigt, während die untere Hälfte von Fig. 1 das Luftfederschlagwerk in Leerlaufstellung wiedergibt.

Bestandteil des Luftfederschlagwerks ist ein hohl ausgebildeter Schlagkolben 1, der durch einen nicht dargestellten Antriebskolben in bekannter Weise in Hin- und Herbewegung gebracht werden kann.

An seinem vorderen Ende schlägt der Schlagkolben 1 auf einen ebenfalls axial beweglichen Döpper 2 auf, der wiederum die Schlagwirkung an seinem gegenüberliegenden Ende auf die Stirnseite eines nicht dargestellten Einsteckendes eines Werkzeugs (z. B. eines Bohrers oder eines Meißels) überträgt.

Das Einsteckende des Werkzeugs ist über eine Einführöffnung 3 in eine eine Werkzeughalterung 4 bildende, im Wesentlichen hohlzylindrische Ausnehmung einführbar. An dem der Einführöffnung 3 gegenüberliegenden Ende der Werkzeughalterung 4 ist eine fiktiv definierte Schlagöffnung 5 vorgesehen, durch die die Schlagwirkung des Döppers 2 auf das Einsteckende aufbringbar ist.

Die Werkzeughalterung 4 ist Bestandteil einer Werkzeugaufnahme 6, die drei an der Innenseite der Werkzeughalterung 4 ausgebildete, stegförmige Drehmitnehmer 7 aufweist. Die Drehmitnehmer 7 sind in nicht dargestellte Drehmitnahmenuten im Einsteckende des Werkzeug einschiebbar, wie dies z. B. in der DE 37 16 915 A1 beschrieben ist. Gegenüber von den beiden in Fig. 1 gezeigten Drehmitnehmern 7 ist ein weiterer Drehmitnehmer angeordnet.

Zu der Werkzeugaufnahme 6 gehören weiterhin zwei Verriegelungskörper 8, die in Durchbrüchen 9 der Werkzeughalterung 4 axial und - unter bestimmten, unten erläuterten Umständen - radial beweglich sind.

Mit Hilfe eines federbelasteten Tellers 10 werden die Verriegelungskörper 8 gegen eine Führung 11 axial fixiert, so dass sie auch radial nicht nach au-ßen ausweichen können. In dieser Stellung werden sie in zugeordneten, nicht dargestellten Verriegelungsausnehmungen gehalten, die in dem Einsteckende des Werkzeugs vorhanden sind. Die Verriegelungsausnehmungen in dem Werkzeug sind im Werkzeugschaft in Axialrichtung beidseitig geschlossen, so dass ein Werkzeugeinsteckende durch die Verriegelungskörper 8 daran gehindert werden kann, aus der Werkzeughalterung 4 herausgezogen zu werden.

Jedoch kann der Bediener eine Verriegelungshülse 12 zusammen mit dem Teller 10 gegen die Wirkung einer Feder 13 bewegen (in Fig. 1 nach rechts), wodurch auch die Verriegelungskörper 8 in den Durchbrüchen 9 nach rechts bewegt werden. Dadurch gleiten die Verriegelungskörper 8 aus ihrer Führung 11 und können sich radial nach außen bewegen. Auf diese Weise gelangen die Verriegelungskörper 8 aus den zugeordneten Verriegelungsausnehmungen, so dass das Einsteckende in axialer Richtung frei bewegbar wird und aus der Werkzeughalterung 4 herausgezogen werden kann.

Dieses Wirkprinzip ist - wie dargelegt - an sich bekannt, so dass sich eine eingehendere Erläuterung erübrigt.

Auch wenn sich Werkzeuge mit der Markenbezeichnung "SDS-max" inzwischen zu einer Art Standard entwickelt haben, so dass die Einsteckenden der Werkzeuge hinsichtlich ihrer Gestaltung und Ausführung kaum noch geändert werden können, sind auf seiten der Werkzeugaufnahme Verbesserungen möglich.

So ist z. B. zur axialen Abstützung des Einsteckendes und zur Abdichtung des Luftfederschlagwerks gegen den Eintritt von Fremdkörpern in den Schlagwerkbereich stets ein Döpper 2 nötig, der die Schlagwirkung vom Schlagkolben 1 auf das Einsteckende überträgt. Der dadurch entstehende Platzbedarf ist relativ groß und schränkt die Gestaltungsmöglichkeiten für den Schlagkolben 1 ein. So ist es nicht ohne weiteres möglich, die Geometrie des Schlagkolbens 1 in einer Weise zu ändern, wie es für das Erreichen einer höheren Schlagenergie wünschenswert wäre. Insbesondere bei Hämmern mit hoher Schlagleistung bzw. großem zu übertragenden Drehmoment besteht die Gefahr, dass die Einsteckenden, d. h. vor allem die Drehmitnahmenuten in den Einsteckenden, relativ schnell ausschlagen, was zu einer verkürzten Lebensdauer der Werkzeuge führen kann.

Aus der GB-A-1505907 ist ein Bohr- bzw. Schlaghammer mit einer Werkzeugaufnahme zum Halten eines Werkzeugs und Übertragen eines Drehmoments auf das Werkzeug bekannt. Die Werkzeugaufnahme weist an ihrer Innenseite einen Verriegelungskörper auf, mit dem ein Werkzeugende in der Werkzeughalterung gehalten und das Antriebsdrehmoment auf das Werkzeugende übertragen wird.

Der Erfindung liegt die Aufgabe zugrunde, eine Vorrichtung für einen Bohr- und/oder Schlaghammer mit einer Werkzeugaufnahme zum Halten eines Werkzeugs und Übertragen eines Drehmoments auf das Werkzeug anzugeben, die es - bei unveränderter Gestaltung des Werkzeugs und seines Einsteckendes - ermöglicht, höhere Schlagenergien und Drehmomente auf das Werkzeug zu übertragen, ohne dass das Einsteckende höher beansprucht oder gar beschädigt wird.

Die Aufgabe wird erfindungsgemäß durch eine Vorrichtung nach Anspruch 1 bzw nach Anspruch 3 gelöst. Vorteilhafte Weiterentwicklungen der Erfindung sind in den abhängigen Ansprüchen definiert.

Bei einer erfindungsgemäßen Vorrichtung weist die Werkzeugaufnahme in bekannter Weise eine Werkzeughalterung auf, an deren Innenseite wenigstens ein Drehmitnehmer sowie wenigstens ein zwischen einem Verriegelungszustand und einem Entriegelungszustand bewegbarer Verriegelungskörper vorgesehen sind. Die Werkzeughalterung wird durch eine im Wesentlichen hohlzylindrische Ausnehmung gebildet, die auf einer Stirnseite eine Einführöffnung für ein Einsteckende des vorzugsweise bundlosen Werkzeugs aufweist und auf einer gegenüberliegenden Stirnseite eine Schlagöffnung aufweist, durch die eine Schlagwirkung auf das Einsteckende aufbringbar ist. Wie aus GBA-1 505 907 schon bekannt ist, ist an einer Innenwandung der Werkzeughalterung im Bereich der Schlagöffnung eine in Axialrichtung der Werkzeughalterung wirkende Anschlagfläche vorgesehen.

Der eine Drehmitnehmer bzw. vorzugsweise die zwei oder mehreren Drehmitnehmer sind stegförmig ausgestaltet.

Erfindungsgemäß nach Anspruch 1 erstrecken sich der oder die Drehmitnehmer auf der Innenseite der Werkzeughalterung axial bis an die Anschlagfläche.

Allgemein sind den auf der Innenseite der Werkzeughalterung ausgebildeten Drehmitnehmern entsprechende Drehmitnahmeflächen auf dem Einsteckende zugeordnet. Wenn - wie bei dem SDS-max-System - die Drehmitnehmer stegförmig gestaltet sind, können die Drehmitnahmeflächen in Form von Drehmitnahmenuten im Einsteckende ausgeführt werden.

Die Anschlagfläche dient als Anschlag für das Einsteckende des Werkzeugs. Durch die Anschlagfläche ist es möglich, dass das Einsteckende gegenüber der Werkzeughalterung in seiner axialen Endposition, die im Allgemeinen auch der Schlagstellung entspricht, einseitig fixiert werden kann, ohne dass Rückwirkungen auf das Schlagsystem, insbesondere das Luftfederschlagwerk erfolgen können. Bei bisher bekannten Lösungen war stets ein Zwischendöpper (siehe z. B. Bezugszeichen 2 in Fig. 1) erforderlich, der nicht nur die Schlagenergie auf das Einsteckende übertragen musste, sondern auch zur axialen Positionierung des Einsteckendes diente.

Die erfindungsgemäße Anschlagfläche ist von der Funktion der Schlagübertragung vollständig getrennt und dient zur Abstützung der vom Bediener aufgebrachten Andrückkräfte und der relativ schwachen so genannten B-Schläge (Rückschläge des Meißels, insbesondere bei hartem Untergrund).

Durch die Bereitstellung der Anschlagfläche ist der bisher übliche Zwischendöpper entbehrlich, wodurch die durch ihn bedingten Nachteile entfallen. Die normalerweise durch den Zwischendöpper bewirkte Abdichtung des Luftfederschlagwerks gegen das Eindringen von Fremdkörpern sowie gegen unkontrollierten Schmiermittelaustritt aus dem Schlagwerk wird durch eine unten näher erläuterte Schlagkolbenführung wirkungsvoll ersetzt.

Vorzugsweise ist die Anschlagfläche bezogen auf die Werkzeughalterung ortsfest auf der Innenwandung der hohlzylindrischen Ausnehmung vorgesehen. Insbesondere ist die Anschlagfläche an der Stirnseite der Ausnehmung, die auch die Schlagöffnung aufweist, ausgebildet.

Bei einer Variante der Erfindung ist die Anschlagfläche zwar ebenfalls an der Innenwandung der Werkzeughalterung vorgesehen. Jedoch kann sie z. B. aus einem elastischen Material (z. B. Kunststoff oder Gummi) ausgebildet sein und so eine gewisse Elastizität aufweisen. Bei einer anderen Variante kann die Anschlagfläche z. B. an einer Hülse ausgebildet sein, die an der Innenwandung der Werkzeughalterung axial gegen die Wirkung einer Federeinrichtung verschiebbar ist. Auch hier ist die Anschlagfläche zwar an der Innenwandung der Werkzeughalterung vorgesehen, jedoch streng genommen nicht ortsfest. Wenn nachfolgend in der Beschreibung von einer "ortsfesten" Anschlagfläche die Rede ist, sollen ausdrücklich auch die hier beschriebenen Varianten von gegen eine elastische Wirkung beweglichen Anschlagflächen umfasst sein. Auch die beweglichen Anschlagflächen sind zumindest im Ruhezustand, ohne Beaufschlagung durch das Einsteckende, als ortsfest anzusehen. Somit gelten alle nachfolgenden Angaben bezüglich ortsfester Anschlagflächen gleichermaßen auch für bewegliche Anschlagflächen.

Bei einer besonders vorteilhaften Ausführungsform der Erfindung ist die Anschlagfläche konisch ausgebildet, so dass an ihr eine am stirnseitigen Ende des Werkzeug-Einsteckendes ausgebildete kegelstumpfförmige Einführschräge zur Anlage kommen kann. Das Einsteckende von Werkzeugen, die z. B. unter der Markenbezeichnung "SDS-max" angeboten werden, weist üblicherweise eine relativ große kegelstumpfförmige Einführschräge (Fase) auf, um auch im rauhen Baustellenbetrieb ein schnelles und einfaches Einführen des Einsteckendes in die Werkzeugaufnahme zu gewährleisten. Dieser kegeligen Fläche wird nun erfindungsgemäß die konische Anschlagfläche in der Werkzeughalterung zugeordnet, was einen großflächigen und damit sicheren Anschlag gewährleistet.

Bisher war es üblich, dass die Drehmitnehmer lediglich eine begrenzte axiale Erstreckung aufweisen, die z. B. der in Fig. 1 gezeigten Länge der Durchbrüche 9 für die Verriegelungskörper 8 entsprechen. Dies hat nicht nur den Nachteil, dass aufgrund einer erhöhten Flächenpressung zwischen den Drehmitnehmern und den Drehmitnahmeflächen (Drehmitnahmenuten) z. B. ein erhöhter Verschleiß an den Seitenflächen der Drehmitnahmenuten in den Einsteckenden festgestellt wurde. Außerdem besteht bei den bisherigen Werkzeugaufnahmen die Gefahr, dass die weit über die Drehmitnehmer hinaus in das Innere der Werkzeugaufnahme hineinreichenden Einsteckenden, insbesondere deren Stirnseite, durch die Wirkung der Schlagenergie aufgedengelt werden, so dass die an dem stirnseitigen Ende des Einsteckendes auslaufenden Drehmitnahmeflächen (Drehmitnahmenuten) zugeschmiedet bzw. gedengelt werden. Dies kann zur Folge haben, dass sich das Werkzeug, insbesondere wenn es aus minderwertigem, zu weichem Material besteht, nicht mehr aus der Werkzeugaufnahme herausziehen lässt.

Das erfindungsgemäße Merkmal, dass die stegförmigen Drehmitnehmer jetzt bis ans schlagwerkseitige Ende der Werkzeughalterung, also bis an die Anschlagfläche durchgezogen werden, verhindert ein derartiges Zuschlagen der Drehmitnahmeflächen bzw. Drehmitnahmenuten im Einsteckende.

Wie bereits ausgeführt, ermöglicht die erfindungsgemäße Ausgestaltung der Werkzeugaufnahme auch eine Optimierung der Gestalt des Schlagkolbens. Bei einer besonders vorteilhaften Ausführungsform der Erfindung weist daher der Schlagkolben einen Schaft auf, der in einer Schlagkolbenführung führbar ist. Der Schlagkolben selbst kann z. B. massiv ausgeführt werden, wobei auch eine hohle Ausgestaltung (Hohlschläger) möglich ist.

Die Schlagkolbenführung schließt sich direkt an die Werkzeughalterung an, so dass die Anschlagfläche erfindungsgemäß nach Anspruch 3 an einem Übergang von der Schlagkolbenführung zu der Werkzeughalterung angeordnet ist.

Durch diese Ausgestaltung lässt sich die Schlagenergie des Schlagkolbens über dessen Schaft direkt auf das Einsteckende übertragen, ohne dass ein Zwischendöpper vorgesehen werden muss, wie dies beim Stand der Technik der Fall ist.

Bei einer Weiterentwicklung der Erfindung ist die Schlagkolbenführung hohlzylindrisch ausgebildet und weist wenigstens eine, vorzugsweise aber mehrere tangential umlaufende Nuten auf der Innenseite auf. Die Nuten können im Betrieb des Schlagwerks mit Schmiermittel, insbesondere Fett, befüllt werden, um einerseits eine ausreichende Schmierung der Schlagkolbenführung und andererseits eine Abdichtung des Luftfederschlagwerks gegen Einflüsse, die von außen über die Werkzeugaufnahme in den Bohr- und oder Schlaghammer gelangen können, zu gewährleisten.

Vorteilhafterweise ist die Toleranz des Außendurchmessers des Schafts des Schlagkolbens und des Innendurchmessers der Schlagkolbenführung derart gewählt, dass ein Spalt gebildet wird, durch den Schmiermittel aus dem Luftfederschlagwerk in die Werkzeughalterung gelangen kann. Anders als bei den bisher üblichen Döpperlösungen bewirkt diese Art der Schlagkolbenführung durch die sehr abrupte Verzögerung des Schlagkolbens während des Schlags ein Wandern von am Schlagkolbenschaft anhaftenden Fett- bzw. Schmutzteilen nach vorne, in Richtung der Werkzeugaufnahme. Auf diese Weise wird nicht nur Schmutz aus dem Bereich des Luftfederschlagwerks heraustransportiert. Außerdem werden die Werkzeugaufnahme und das Einsteckende des Werkzeugs automatisch geschmiert, so dass das bisher übliche separate Schmieren nicht mehr erforderlich ist. Selbstverständlich sollte der Spalt, d. h. die Toleranz zwischen dem Schlagkolbenschaft und der Schlagkolbenführung, derart bemessen sein, dass nur relativ geringe Fettmengen entweichen können.

Bei einer anderen Weiterentwicklungen der Erfindung ist der Durchmesser des Schafts des Schlagkolbens kleiner als der Außendurchmesser des Einsteckendes, vorzugsweise sogar kleiner als der Innendurchmesser, also kleinste Druchmesser, der kegelstumpfförmigen Einführschräge des Einstekkendes. Dadurch wird vermieden, dass das Einsteckende selbst mit seiner konusförmigen Einführschräge im Fall von Rückschlägen an der ortsfesten Anschlagfläche in der Werkzeughalterung eine Art "Aufpilzung" schlagen kann, durch die schlimmstenfalls der Schlägerschaft festgeklemmt würde.

Weiterhin ist es vorteilhaft, wenn der Durchmesser des Schlagkolbenschafts kleiner ist als der Durchmesser eines fiktiven, in den Innenraum der Werkzeughalterung zwischen die Drehmitnehmer einsetzbaren Zylinders. Dadurch kann der Schlagkolbenschaft auch in den Bereich der Drehmitnehmer eindringen, ohne die Drehmitnehmer zu berühren oder gar gegen die Drehmitnehmer zu schlagen.

Die beschriebenen Ausführungsformen können auch dadurch variiert werden, dass ein Zwischenkolben bzw. -döpper als Schlagkörper beibehalten wird, der die Schlagenergie des Schlagkolbens auf das Einsteckende überträgt. In diesem Fall gelten die zuletzt für den Schaft des Schlagkolbens beschriebenen Durchmesserbeschränkungen entsprechend für den Schlagkörper (Zwischenkolben) bzw. dessen Schaftabmessungen. Ein Zwischenkolben kann z. B. bei kurzbauenden Schlagkolben von Vorteil sein, so dass die Abdichtung zum Schlagwerk besser möglich ist.

Die beschriebene Vorrichtung eignet sich nicht nur für das erwähnte SDS-max-System, sondern auch für andere Arten von Werkzeugaufnahmen bzw. Werkzeug-Einsteckenden. Die Werkzeuge selbst sind häufig ohne einen das Einsteckende abschließenden Bund hergestellt, was Kostenvorteile bringt. Selbstverständlich ist es aber auch möglich, das Werkzeug mit einem Bund am zur Werkzeugspitze gerichteten Ende des Einsteckendes zu versehen.

Diese und weitere Vorteile und Merkmale der Erfindung werden nachfolgend anhand eines Beispiels unter Zuhilfenahme der begleitenden Figuren näher erläutert. Es zeigen:
- **Fig. 1**: im Schnitt einen Werkzeugaufnahmebereich eines bekannten Werkzeugsystems (SDS-max);
- **Fig. 2**: eine erfindungsgemäße Vorrichtung in Schnittdarstellung;
- **Fig. 3**: die erfindungsgemäße Vorrichtung in Schlag- und Leerlaufstellung;
- **Fig. 4**: eine Ausschnittsvergrößerung des Bereichs der Anschlagfläche aus Fig. 3

Die Fig. 2 bis 4 betreffen die gleiche Ausführungsform der erfindungsgemä-ßen Vorrichtung und werden nachfolgend - zumindest teilweise - parallel beschrieben.

Die Vorrichtung ist Bestandteil eines Bohr- und/oder Schlaghammers, nachfolgend als Hammer bezeichnet, von dem hier aber lediglich ein Luftfederschlagwerk 20, eine Werkzeugaufnahme 21 und ein Teil eines Werkzeugs 22 gezeigt sind. Die weiteren Bereiche des Hammers sind nicht dargestellt, da sie die Erfindung nicht betreffen.

Ein in den Figuren nur teilweise dargestellter Antriebskolben 23 wird durch einen Antrieb (Motor mit Kurbeltrieb) in bekannter Weise axial hin- und herbewegt. Über eine zwischen dem Antriebskolben 23 und einem Schlagkolben 24 wirksame, nicht dargestellte Luftfeder wird der Schlagkolben 24 ebenfalls axial hin- und herbewegt. Der Schlagkolben 24 weist einen Kolbenteller 25 sowie einen Schaft 26 auf, der in einer in dem Hammer gehaltenen Schlagkolbenführung 27 axial beweglich geführt wird. Durch den Wegfall eines Zwischendöppers ist es möglich, die Schlagkolbenführung 27 relativ einfach als Führungshülse auszugestalten, ohne dass mehrere zusätzliche Bauelemente verwendet werden müssten. Der Schaft 26 schlägt auf eine Stirnseite 28 eines zu einem Werkzeug 29 gehörenden Einsteckendes 30 auf, wie dies z. B. in dem oberen Teil von Fig. 3 erkennbar ist.

Der Schlagkolben 24 und die Schlagkolbenführung 27 sind zusammen mit der Werkzeugaufnahme 21 drehbar, so dass sie von dem Antrieb des Hammers drehend angetrieben werden können. Die Drehbewegung wird dann auf das Werkzeug 22 übertragen, um eine Bohrwirkung zu erzielen.

Das Einsteckende 30 ist nach dem allgemein bekannten Standard "SDS-max" ausgestaltet und kann die z. B. auch in der DE 37 16 915 A1 beschriebenen Merkmale aufweisen. Dazu gehören wenigstens zwei in den Figuren nicht dargestellte Drehmitnahmenuten, die am Ende des zu dem Werkzeug 29 gehörenden Einsteckendes 30 offen ausmünden, sowie zwei diametral gegenüber angeordnete Verriegelungsausnehmungen 31. An der Stirnseite 28 des Einsteckendes 30 ist eine kegelstumpfförmige Einführschräge 32 vorgesehen.

Die Werkzeugaufnahme 21 weist eine im Wesentlichen hohlzylindrische Ausnehmung auf, die eine Werkzeughalterung 33 bildet. An einer Stirnseite der Werkzeughalterung 33 ist eine Einführöffnung 34 vorgesehen, durch die das Einsteckende 30 in der in den Fig. 2 und 3 gezeigten Weise einführbar ist. Auf der der Einführöffnung axial gegenüberliegenden Stirnseite der Werkzeughalterung 33 ist eine Schlagöffnung 35 vorgesehen, durch die eine Schlagwirkung des Schlagkolbens 24 bzw. des Schafts 26 auf die Stirnseite 28 des Einsteckendes aufbringbar ist.

Die Schlagöffnung 35 bildet somit den Übergang zwischen der Schlagkolbenführung 27 und der Werkzeughalterung 33. Die Schlagöffnung 35 muss nicht zwingend ein körperlich präzise definiertes Merkmal sein. Vielmehr kann es sich dabei auch um einen Übergangsbereich handeln, in dem die Schlagenergie des Schlagkolbens 24 auf das Einsteckende 30 übertragen wird.

Die Werkzeugaufnahme 21 weist weiterhin ein oder vorzugsweise mehrere stegförmige Drehmitnehmer 36 auf, die sich an der Innenseite der Werkzeughalterung 33 axial erstrecken. Von den Drehmitnehmern 36 sind in Fig. 2, zwei erkennbar. Die Anzahl der Drehmitnehmer 36 ist auf die Anzahl der nicht dargestellten Drehmitnahmenuten abgestimmt, so dass die Drehmitnahmenuten auf die Drehmitnehmer 36 aufschiebbar sind.

Weiterhin gehören zu der Werkzeugaufnahme 21 zwei Verriegelungskörper 37, die jeweils in die ihnen zugeordnete Verriegelungsausnehmung 31 im Einsteckende 30 eingreifen, wie in den Fig. 2 und 3 erkennbar ist.

Das Prinzip der Ver- und Entriegelung der Verriegelungskörper 37 in den Verriegelungsausnehmungen 31 ist bekannt und wurde bereits oben unter Bezugnahme auf den Stand der Technik beschrieben. Daher erübrigt sich an dieser Stelle eine Wiederholung.

Im Bereich der Schlagöffnung 35 ist eine - bezogen auf die Werkzeughalterung 33 - ortsfeste Anschlagfläche 38 vorgesehen. Die Anschlagfläche wirkt zumindest teilweise in Axialrichtung der Werkzeughalterung 33 derart, dass die Einführschräge 32 des Einsteckendes 30 gegen sie zum Anschlag kommen kann, wie z. B. im oberen Teil von Fig. 3 dargestellt. In dieser Stellung kann der Schaft 26 des Schlagkolbens 24 die Stirnseite 28 des Einsteckendes 30 optimal treffen. Jedoch kann die Stirnseite 28 auch in anderen Positionen von dem Schaft 26 beaufschlagt werden.

Anstelle der ortsfesten Anschlagfläche 38 kann bei einer nicht dargestellten anderen Ausführungsform der Erfindung auch eine relativ zu der Werkzeughalterung 33 axial gegen die Wirkung einer Federeinrichtung bewegliche Anschlagfläche vorgesehen sein. So ist es z. B. möglich, die Anschlagfläche selbst durch ein elastisches Material (z. B. Gummi oder Kunststoff) auszubilden. Alternativ dazu kann die Anschlagfläche auch an einer axial gegen die Wirkung einer an der Werkzeughalterung abgestützten Federeinrichtung beweglichen Hülse vorgesehen sein.

Wie aus Fig. 2 ersichtlich, sind die stegförmigen Drehmitnehmer 36 bis an die Schlagöffnung 35 bzw. Anschlagfläche 38 herangeführt. Auf diese Weise wird stets über eine maximal mögliche Länge Drehmoment auf das Einstekkende 30 durch die Drehmitnehmer 36 und die Drehmitnahmenuten übertragen.

Die Tiefe der Drehmitnahmenuten ist vorzugsweise derart bemessen, dass die Drehinitnahmenuten im Bereich der Einführschräge 32 auslaufen, ohne die Stirnseite 28 zu durchstoßen. Dadurch kann sichergestellt werden, dass auch bei einem zumindest geringen Aufpilzen der Stirnseite 28 durch die Schlagwirkung des Schlagkolbens 24 die Drehmitnahmenuten nicht verformt werden, so dass das Werkzeug 22 jederzeit aus der Werkzeugaufnahme 21 entnommen werden kann.

Fig. 3 zeigt den Schlagkolben 24 und das Einsteckende 30 in unterschiedlichen Stellungen, wobei in dem oberen Bildteil die normale Schlagstellung gezeigt wird, bei der der Schlagkolben 24 die Stirnseite 28 des Einsteckendes 30 zur Schlagübertragung beaufschlagt, während im unteren Bildteil die Leerlaufstellung gezeigt ist, bei der das Einsteckende 30 aus dem Gehäuse des Hammers herausrutscht und lediglich noch durch die Verriegelungskörper 37 am vollständigen Herausgleiten aus dem Gehäuse gehindert wird. Der Schlagkolben 24 ist in der Leerlaufstellung dem Einsteckende 30 gefolgt und befindet sich in seiner vordersten Position. Durch entsprechende Ausgestaltung des Luftfederschlagwerks 20 wird verhindert, dass sich der Schlagkolben 24 weiterbewegt und Schläge auf das Einsteckende 30 ausübt. Die dazu erforderliche Ausgestaltung des Luftfederschlagwerks 20 ist an sich bekannt, so dass sich an dieser Stelle eine eingehendere Darstellung erübrigt.

Fig. 4 zeigt eine Ausschnittsvergrößerung des Bereichs um die Anschlagfläche 38 von Fig. 3.

Das Einsteckende 30 schlägt mit seiner Einführschräge 32 gegen die Anschlagfläche 38 an. Der Innendurchmesser, d. h. kleinste Durchmesser, der Einführschräge 32 ist dabei etwas kleiner als der Innendurchmesser der Anschlagfläche 38. Außerdem ist der Durchmesser der Schlagkolbenführung 27 wiederum etwas kleiner als der Innendurchmesser der Anschlagfläche 38. Dadurch entsteht ein Freibereich 39, in den Material des Einsteckendes 30 entweichen kann, wenn die Stirnseite 28 bzw. die am inneren Durchmesser der Einführschräge 32 verlaufende Kante aufgrund der Schlagwirkung des Schafts 26 etwas aufpilzen sollte.

Eine Schlagfläche 40 des Schlagkolbens 24 weist eine in Fig. 4 erkennbare, schwache Wölbung auf, so dass der erste Kontakt zwischen der Schlagfläche 40 und der Stirnseite 28 etwa im Bereich der Mittelachse stattfindet. Auf diese Weise wird ein erheblicher Teil der Schlagenergie mittig auf das Einsteckende 30 aufgebracht. Gleichzeitig werden unerwünschte Verformungen im Randbereich, also an der Einführschräge 32 vermieden.

Der Durchmesser des Schafts 26 des Schlagkolbens 24 kann dabei noch etwas kleiner sein als der Innendurchmesser der Einführschräge 32 des Einsteckendes 30.

Die besondere Gestaltung der Werkzeughalterung 33 ermöglicht es, dass das Einsteckende 30 über seine gesamte, in die Werkzeughalterung 33 eingeführte Einstecklänge radial geführt wird. Dadurch kann der Verschleiß des Einsteckendes 30 deutlich vermindert werden. Weil die stegförmigen Drehmitnehmer 36 erst im Bereich der Anschlagfläche 38 auslaufen, ist es nicht erforderlich, vor und hinter den Drehmitnehmern Durchmesservergrößerungen der Werkzeughalterung 33 bereitzustellen, in denen z. B. eine Räumnadel anlaufen und auslaufen könnte. Ein derartiges Erfordernis besteht bei den kürzeren Drehmitnehmern des Standes der Technik, wo die Führung des Einsteckendes ausschließlich im Bereich der Drehmitnehmer möglich ist. Dadurch, dass erfindungsgemäß die Drehmitnehmer eine wesentlich größere axiale Erstreckung aufweisen, kann auch die radiale Führung des Einsteckendes 30 über einen längeren Bereich erfolgen.

Die Erfindung ermöglicht die Nutzung von bereits bekannten Werkzeugen mit Einsteckenden nach dem "SDS-max"-Standard auch bei Geräten mit deutlich höherer Leistung. Würde bei derartigen Geräten auch werkzeugaufnahmeseitig der bisher verwendete "SDS-max"-Standard beibehalten, würden die Einsteckenden der Werkzeuge nach recht kurzer Zeit zerstört. Selbstverständlich kann die Erfindung auch bei anderen Einstecksystemen als dem "SDS-max"-Standard vorteilhaft zur Anwendung kommen.

## Patentansprüche

1. Vorrichtung für einen Bohr- und/oder Schlaghammer mit einer Werkzeugaufnahme (21) zum Halten eines Werkzeugs (22) und Übertragen eines Drehmoments auf das Werkzeug (22),
wobei die Werkzeugaufnahme (21) aufweist:
- eine eine Werkzeughalterung (33) bildende, im Wesentlichen hohlzylindrische Ausnehmung, die auf einer Stirnseite eine Einführöffnung (34) aufweist, durch die ein Einsteckende (30) des Werkzeugs (22) einführbar ist, und die auf einer gegenüberliegenden Stirnseite eine Schlagöffnung (35) aufweist, durch die eine Schlagwirkung auf das Einsteckende (30) aufbringbar ist,
- wenigstens einen an einer Innenseite der Werkzeughalterung (33) ausgebildeten stegförmigen Drehmitnehmer (36), und
- weiterhin wenigstens einen Verriegelungskörper (37), der in einem Verriegelungszustand In einer vorgegebenen Radialstellung gehalten wird, und in einem Entriegelungszustand wenigstens radial aus der vorgegebenen Radialstellung bewegbar ist,
**dadurch gekennzeichnet, dass**
- an einer Innenwandung der Werkzeughalterung (33) im Bereich der Schlagöffnung (35) eine in Axialrichtung der Werkzeughalterung (33) wirkende Anschlagfläche (38) vorgesehen ist, und dass
- sich der Drehmitnehmer (36) auf der Innenseite der Werkzeughalterung (33) axial bis an die Anschlagfläche (38) erstreckt.

2. Vorrichtung nach Anspruch 1, **dadurch gekennzeichnet, dass**
- in dem Bohr- und/oder Schlaghammer ein Luftfederschlagwerk (20) vorgesehen ist, mit einem von einem Antrieb hin- und herbewegbaren Antriebskolben und einem von dem Antriebskolben antreibbaren Schlagkolben (24),
- der Schlagkolben (24) einen Schaft (26) aufweist, der in einer Schlagkolbenführung (27) führbar ist, und dass
- die Anschlagfläche (38) an einem Übergang von der Schlagkolbenführung (27) zu der Werkzeughalterung (33) angeordnet ist.

3. Vorrichtung für einen Bohr- und/oder Schlaghammer mit einer Werkzeugaufnahme (21) zum Halten eines Werkzeugs (22) und Übertragen eines Drehmoments auf das Werkzeug (22), wobei
- in dem Bohr- und/oder Schlaghammer ein Luftfederschlagwerk (20) vorgesehen ist, mit einem von einem Antrieb hin- und herbewegbaren Antriebskolben und einem von dem Antriebskolben antreibbaren Schlagkolben (24),
- der Schlagkolben (24) einen Schaft (26) aufweist, der in einer Schlagkolbenführung (27) führbar ist,
und wobei die Werkzeugaufnahme (21) aufweist:
- eine eine Werkzeughalterung (33) bildende, im Wesentlichen hohlzylindrische Ausnehmung, die auf einer Stirnseite eine Einführöffnung (34) aufweist, durch die ein Einsteckende (30) des Werkzeugs (22) einführbar ist, und die auf einer gegenüberliegenden Stirnseite eine Schlagöffnung (35) aufweist, durch die eine Schlagwirkung auf das Einsteckende (30) aufbringbar ist,
- wenigstens einen an einer Innenseite der Werkzeughalterung (33) ausgebildeten stegförmigen Drehmitnehmer (36), und
- weiterhin wenigstens einen Verriegelungskörper (37), der in einem Verriegelungszustand in einer vorgegebenen Radialstellung gehalten wird, und in einem Entriegelungszustand wenigstens radial aus der vorgegebenen Radialstellung bewegbar ist,
**dadurch gekennzeichnet, dass**
- an einer Innenwandung der Werkzeughalterung (33) im Bereich der Schlagöffnung (35) eine in Axialrichtung der Werkzeughalterung (33) wirkende Anschlagfläche (38) vorgesehen ist, und dass
- die Anschlagfläche (38) an einem Übergang von der Schlagkolbenführung (27) zu der Werkzeughalterung (33) angeordnet ist.

4. Vorrichtung nach Anspruch 3, **dadurch gekennzeichnet, dass** sich der Drehmitnehmer (36) auf der Innenseite der Werkzeughalterung (33) axial bis an die Anschlagfläche (38) erstreckt.

5. Vorrichtung nach einem der Ansprüche 1 bis 4, **dadurch gekennzeichnet, dass** die Anschlagfläche (38) konisch ausgebildet ist.

6. Vorrichtung nach einem der Ansprüche 1 bis 5, **dadurch gekennzeichnet, dass**
- das Werkzeug (22) aufweist:
+ das Einsteckende (30), das im wesentlichen zylindrisch ist und durch einen Werkzeugschaft gebildet wird,
+ wenigstens eine auf dem Einsteckende (30) ausgebildete, am Ende des Werkzeugschafts offen ausmündende Drehmitnahmefläche, und
+ wenigstens eine in dem Einsteckende (30) ausgebildete, in Axialrichtung des Werkzeugschafts beidseitig geschlossene Verriegelungsausnehmung (31);
- der Drehmitnehmer (36) der Drehmitnahmefläche jeweils zugeordnet ist und derart ausgebildet ist, dass die Drehmitnahmefläche beim Einführen des Werkzeugs (22) auf den Drehmitnehmer (36) aufschiebbar ist,
- der wenigstens einen Verriegelungsausnehmung (31) der wenigstens eine Verriegelungskörper (37) zugeordnet ist, der in dem Verriegelungszustand in der Verriegelungsausnehmung (31) gehalten wird, und in dem Entriegelungszustand wenigstens radial aus der Verriegelungsausnehmung (31) bewegbar ist, und dass
- die Anschlagfläche (38) als Anschlagfläche für das Einsteckende (30) dient.

7. Vorrichtung nach einem der Ansprüche 1 bis 6, **dadurch gekennzeichnet, dass** am stirnseitigen Ende (28) des Einsteckendes (30) eine kegelstumpfförmige Einführschräge (32) vorgesehen ist.

8. Vorrichtung nach einem der Ansprüche 1 bis 7, **dadurch gekennzeichnet, dass** das Einsteckende (30) über seine gesamte, in die Werkzeughalterung (33) eingeführte Einstecklänge radial geführt wird.

9. Vorrichtung nach einem der Ansprüche 2 bis 8, **dadurch gekennzeichnet, dass** die Schlagenergie des Schlagkolbens (24) über dessen Schaft (26) direkt auf das Einsteckende (30) übertragbar ist.

10. Vorrichtung nach einem der Ansprüche 2 bis 9, **dadurch gekennzeichnet, dass** die Schlagkolbenführung (27) hohlzylindrisch ausgebildet ist und wenigstens eine tangential umlaufende Nut auf der Innenseite aufweist.

11. Vorrichtung nach einem der Ansprüche 2 bis 10, **dadurch gekennzeichnet, dass** die Toleranz des Außendurchmessers des Schafts (26) des Schlagkolbens (24) und des Innendurchmessers der Schlagkolbenführung (27) derart gewählt sind, dass ein Spalt gebildet wird, durch den Schmiermittel aus einem Bereich des Luftfederschlagwerks (20) in die Werkzeughalterung (33) gelangen kann.

12. Vorrichtung nach einem der Ansprüche 2 bis 11, **dadurch gekennzeichnet, dass** der Durchmesser des Schafts (26) des Schlagkolbens (24) oder eines die Schlagenergie des Schlagkolbens (24) auf das Einsteckende (30) übertragenden Schlagkörpers kleiner ist als der Außendurchmesser des Einsteckendes (30).

13. Vorrichtung nach einem der Ansprüche 2 bis 12, **dadurch gekennzeichnet, dass** der Durchmesser des Schafts (26) des Schlagkolbens (24) oder eines die Schlagenergie des Schlagkolbens (24) auf das Einsteckende (30) übertragenden Schlagkörpers kleiner ist als der Innendurchmesser der kegelstumpfförmigen Einführschräge (32) des Einsteckendes (30).

14. Vorrichtung nach einem der Ansprüche 2 bis 13, **dadurch gekennzeichnet, dass** der Durchmesser des Schafts (26) des Schlagkolbens (24) oder eines die Schlagenergie des Schlagkolbens (24) auf das Einsteckende (30) übertragenden Schlagkörpers kleiner ist als der Durchmesser eines fiktiven, in den Innenraum in der Werkzeughalterung (33) zwischen den oder die Drehmitnehmer (36) einsetzbaren Zylinders.

15. Vorrichtung nach einem der Ansprüche 2 bis 14, **dadurch gekennzeichnet, dass** die Anschlagfläche (38) bezogen auf die Werkzeughalterung (33) ortsfest ist.

## Claims

1. Device for a hammer drill and/or percussion hammer having a tool receiver (21) for holding a tool (22) and transferring a turning moment to the tool (22),
wherein the tool receiver (21) comprises the following:
- a substantially hollow-cylindrical aperture forming a tool holder (33) and having an insert orifice (34) on one end face, through which an insert end (30) of the tool (22) can be inserted, and having a striking orifice (35) on an opposite end face, through which a striking effect can be applied to the insert end (30),
- at least one web-like rotary entrainer (36) formed on an inside of the tool holder (33), and
- furthermore, at least one locking body (37) which is held in a locking condition in a predetermined radial position, and in an unlocking condition can be moved at least radially out of the predetermined radial position,
**characterised in that**
- on an inner wall of the tool holder (33) in the region of the striking orifice (35) a stop surface (38) acting in the axial direction of the tool holder (33) is provided, and that
- the rotary entrainer (36) extends on the inside of the tool holder (33) axially as far as the stop surface (38).

2. Device as claimed in claim 1, **characterised in that**
- in the hammer drill and/or percussion hammer a pneumatic spring striking mechanism (20) is provided having a drive piston which can be moved in a reciprocating manner by a drive and having a striking piston (24) which can be driven by the drive piston,
- the striking piston (24) has a shaft (26) which can be guided in a striking piston guide (27), and that
- the stop surface (38) is disposed on an area of transition from the striking piston guide (27) to the tool holder (33).

3. Device for a hammer drill and/or percussion hammer having a tool receiver (21) for holding a tool (22) and transferring a turning moment to the tool (22), wherein
- in the hammer drill and/or percussion hammer a pneumatic spring striking mechanism (20) is provided having a drive piston which can be moved in a reciprocating manner by a drive and having a striking piston (24) which can be driven by the drive piston,
- the striking piston (24) has a shaft (26) which can be guided in a striking piston guide (27),
and wherein the tool receiver (21) comprises the following:
- a substantially hollow-cylindrical aperture forming a tool holder (33) and having an insert orifice (34) on one end face, through which an insert end (30) of the tool (22) can be inserted, and having a striking orifice (35) on an opposite end face, through which a striking effect can be applied to the insert end (30),
- at least one web-like rotary entrainer (36) formed on an inside of the tool holder (33), and
- furthermore, at least one locking body (37) which is held in a locking condition in a predetermined radial position, and in an unlocking condition can be moved at least radially out of the predetermined radial position,
**characterised in that**
- on an inner wall of the tool holder (33) in the region of the striking orifice (35) a stop surface (38) acting in the axial direction of the tool holder (33) is provided, and that
- the stop surface (38) is disposed at an area of transition from the striking piston guide (27) to the tool holder (33).

4. Device as claimed in claim 3, **characterised in that** the rotary entrainer (36) extends on the inside of the tool holder (33) axially as far as the stop surface (38).

5. Device as claimed in any one of claims 1 to 4, **characterised in that** the stop surface (38) is conical.

6. Device as claimed in any one of claims 1 to 5, **characterised in that**
- the tool (22) comprises the following:
+ the insert end (30) which is substantially cylindrical and is formed by a tool shaft,
+ at least one rotary entrainment surface formed on the insert end (30) and issuing openly at the end of the tool shaft, and
+ at least one locking aperture (31) formed in the insert end (30) and closed on both sides in the axial direction of the tool shaft;
- the rotary entrainer (36) is respectively allocated to the rotary entrainment surface and is formed in such a way that the rotary entrainment surface can be pushed onto the rotary entrainer (36) during insertion of the tool (22),
- the at least one locking body (37) is allocated to the at least one locking aperture (31), which locking body in the locking condition is held in the locking aperture (31), and in the unlocking condition is at least radially moveable out of the locking aperture (31), and that
- the stop surface (38) serves as a stop surface for the insert end (30).

7. Device as claimed in any one of claims 1 to 6, **characterised in that** at the end-face end (28) of the insert end (30) an insert ramp (32) in the form of a truncated cone is provided.

8. Device as claimed in any one of claims 1 to 7, **characterised in that** the insert end (30) is radially guided over its whole insert length inserted into the tool holder (33).

9. Device as claimed in any one of claims 2 to 8, **characterised in that** the striking energy of the striking piston (24) can be transferred via its shaft (26) directly to the insert end (30).

10. Device as claimed in any one of claims 2 to 9, **characterised in that** the striking piston guide (27) is formed as a hollow cylinder and has at least one tangentially peripheral groove on the inside.

11. Device as claimed in any one of claims 2 to 10, **characterised in that** the tolerance of the outer diameter of the shaft (26) of the striking piston (24) and of the inner diameter of the striking piston guide (27) are selected such that a gap is formed through which the lubricant can pass from a region of the pneumatic spring striking mechanism (20) into the tool holder (33).

12. Device as claimed in any one of claims 2 to 11, **characterised in that** the diameter of the shaft (26) of the striking piston (24) or of a striking body transferring the striking energy of the striking piston (24) to the insert end (30) is smaller than the outer diameter of the insert end (30).

13. Device as claimed in any one of claims 2 to 12, **characterised in that** the diameter of the shaft (26) of the striking piston (24) or of a striking body transferring the striking energy of the striking piston (24) to the insert end (30) is smaller than the inner diameter of the truncated cone-shaped insert ramp (32) of the insert end (30).

14. Device as claimed in any one of claims 2 to 13, **characterised in that** the diameter of the shaft (26) of the striking piston (24) or of a striking body transferring the striking energy of the striking piston (24) to the insert end (30) is smaller than the diameter of a notional cylinder which can be inserted into the internal space in the tool holder (33) between the rotational entrainer(s) (36).

15. Device as claimed in any one of claims 2 to 14, **characterised in that** the stop surface (38) is stationary with respect to the tool holder (33).

## Revendications

1. Dispositif pour un marteau perforateur et/ou d'un marteau percuteur muni d'un raccord d'outil (21) pour le maintien d'un outil (22) et la transmission d'un couple de rotation à l'outil (22), ledit raccord d'outil (21) comprenant :
- un évidement sensiblement cylindrique formant un attachement d'outil (33) comportant une ouverture d'introduction (34) sur un côté frontal, par laquelle une extrémité d'engagement (30) de l'outil (22) est insérable, et une ouverture de percussion (35) sur un côté frontal opposé, par laquelle un effet de percussion est applicable sur l'extrémité d'engagement (30),
- au moins un entraîneur en rotation (36) en forme de baguette formé sur une face intérieure de l'attachement d'outil (33),
- en outre au moins un corps de verrouillage (37) maintenu en état de blocage dans une position radiale définie, et déplaçable en état de déblocage au moins radialement à partir de la position radiale définie,
**caractérisé en ce qu'**
- une surface de butée (38) agissant dans le sens axial de l'attachement d'outil (33) est prévue sur une paroi intérieure de l'attachement d'outil (33) au niveau de l'ouverture de percussion (35), et **en ce que**
- l'entraîneur en rotation (36) s'étend axialement sur la face intérieure de l'attachement d'outil (33) jusqu'à la surface de butée (38).

2. Dispositif selon la revendication 1, **caractérisé en ce qu'**
- un mécanisme de percussion à ressort pneumatique (20) est prévu dans le marteau perforateur et/ou le marteau percuteur, avec un piston d'entraînement déplaçable en va-et-vient par un entraînement et un piston de percussion (24) entraînable par le piston d'entraînement,
- le piston de percussion (24) comprend une tige (26) guidable dans une glissière à piston de percussion (27), et **en ce que**
- la surface de butée (38) est disposée à la transition de la glissière à piston de percussion (27) à l'attachement d'outil (33).

3. Dispositif pour un marteau perforateur et/ou d'un marteau percuteur muni d'un raccord d'outil (21) pour le maintien d'un outil (22) et la transmission d'un couple de rotation à l'outil (22), où
- un mécanisme de percussion à ressort pneumatique (20) est prévu dans le marteau perforateur et/ ou le marteau percuteur, avec un piston d'entraînement déplaçable en va-et-vient par un entraînement et un piston de percussion (24) entraînable par le piston d'entraînement,
- le piston de percussion (24) comprend une tige (26) guidable dans une glissière à piston de percussion (27),
et où le raccord d'outil (21) comprend :
- un évidement sensiblement cylindrique formant un attachement d'outil (33) comportant une ouverture d'introduction (34) sur un côté frontal, par laquelle une extrémité d'engagement (30) de l'outil (22) est insérable, et une ouverture de percussion (35) sur un côté frontal opposé, par laquelle un effet de percussion est applicable sur l'extrémité d'engagement (30),
- au moins un entraîneur en rotation (36) en forme de baguette formé sur une face intérieure de l'attachement d'outil (33),
- en outre au moins un corps de verrouillage (37) maintenu en état de blocage dans une position radiale définie, et déplaçable vers un état de déblocage au moins radialement à partir de la position radiale définie,
**caractérisé en ce qu'**
- une surface de butée (38) agissant dans le sens axial de l'attachement d'outil (33) est prévue sur une paroi intérieure de l'attachement d'outil (33) au niveau de l'ouverture de percussion (35), et **en ce que**
- la surface de butée (38) est disposée à la transition de la glissière à piston de percussion (27) à l'attachement d'outil (33).

4. Dispositif selon la revendication 3, **caractérisé en ce que** l'entraîneur en rotation (36) s'étend axialement sur la face intérieure de l'attachement d'outil (33) jusqu'à la surface de butée (38).

5. Dispositif selon l'une des revendications 1 à 4, **caractérisé en ce que** la surface de butée (38) est de forme conique.

6. Dispositif selon l'une des revendications 1 à 5, **caractérisé en ce que**
- l'outil (22) comprend :
+ l'extrémité d'engagement (30), sensiblement cylindrique et réalisée par une queue d'outil,
+ au moins une surface d'entraînement en rotation prévue sur l'extrémité d'engagement (30), aboutissant ouverte à l'extrémité de la queue d'outil, et
+ au moins un évidement de verrouillage (31) prévu dans l'extrémité d'engagement (30), clos des deux côtés dans le sens axial de la queue d'outil ;
- **en ce que** l'entraîneur en rotation (36) est associé à la surface d'entraînement en rotation correspondante et réalisé de telle manière que la surface d'entraînement en rotation est coulissante à l'insertion de l'outil (22) sur l'entraîneur en rotation (36),
- **en ce que** le ou les évidements de verrouillage (31) sont associés à au moins un corps de verrouillage (37) maintenu dans l'évidement de verrouillage (31) en état de blocage, et déplaçable en état de déblocage au moins radialement à partir de l'évidement de verrouillage (31), et
- **en ce que** la surface de butée (38) sert de surface de butée pour l'extrémité d'engagement (30).

7. Dispositif selon l'une des revendications 1 à 6, **caractérisé en ce qu'**un biseau d'introduction (32) tronconique est prévu sur l'extrémité frontale (28) de l'extrémité d'engagement (30).

8. Dispositif selon l'une des revendications 1 à 7, **caractérisé en ce que** l'extrémité d'engagement (30) est radialement glissée sur toute sa longueur d'engagement introduite dans l'attachement d'outil (33).

9. Dispositif selon l'une des revendications 2 à 8, **caractérisé en ce que** l'énergie de percussion du piston de percussion (24) est directement transmissible à l'extrémité d'engagement (30) par la tige (26) du piston.

10. Dispositif selon l'une des revendications 2 à 9, **caractérisé en ce que** la glissière à piston de percussion (27) est réalisée comme cylindre creux et comprend au moins une rainure périphérique tangentielle sur sa face intérieure.

11. Dispositif selon l'une des revendications 2 à 10, **caractérisé en ce que** la tolérance du diamètre extérieur de la tige (26) du piston de percussion (24) et du diamètre intérieur de la glissière à piston de percussion (27) est choisie de manière à former une fente par laquelle un lubrifiant peut parvenir dans l'attachement d'outil (33) depuis une zone du mécanisme de percussion à ressort pneumatique (20).

12. Dispositif selon l'une des revendications 2 à 11, **caractérisé en ce que** le diamètre de la tige (26) du piston de percussion (24) ou d'un corps de percussion transmettant l'énergie de percussion du piston de percussion (24) à l'extrémité d'engagement (30), est inférieur au diamètre extérieur de l'extrémité d'engagement (30).

13. Dispositif selon l'une des revendications 2 à 12, **caractérisé en ce que** le diamètre de la tige (26) du piston de percussion (24) ou d'un corps de percussion transmettant l'énergie de percussion du piston de percussion (24) à l'extrémité d'engagement (30), est inférieur au diamètre intérieur du biseau d'introduction (32) tronconique de l'extrémité d'engagement (30).

14. Dispositif selon l'une des revendications 2 à 13, **caractérisé en ce que** le diamètre de la tige (26) du piston de percussion (24) ou d'un corps de percussion transmettant l'énergie de percussion du piston de percussion (24) à l'extrémité d'engagement (30), est inférieur au diamètre d'un cylindre fictif, insérable dans l'espace intérieur de l'attachement d'outil (33) entre le ou les entraîneurs en rotation (36).

15. Dispositif selon l'une des revendications 2 à 14, **caractérisé en ce que** la surface de butée (38) est fixe relativement à l'attachement d'outil (33).
